# EUROPÄISCHE PATENTSCHRIFT

(11) **EP 0 647 261 B1**
(45) Veröffentlichungstag und Bekanntmachung des Hinweises auf die Patenterteilung: **24.07.1996**
(21) Anmeldenummer: 93912982.1
(22) Anmeldetag: 15.06.1993
(51) Int. Cl.: C11D 1/28, C11D 1/83, C11D 17/06, C11D 11/02

(54) **GRANULARES WASCH- UND REINIGUNGSMITTEL**
WASHING AND CLEANING GRANULES
GRANULE DE LAVAGE ET DE NETTOYAGE

(30) Priorität: 22.06.1992 DE 4220387
(43) Veröffentlichungstag der Anmeldung: 12.04.1995
(73) Patentinhaber: Henkel Kommanditgesellschaft auf Aktien, 40191 Düsseldorf (DE)
(72) Erfinder: WANGEMANN, Frank, D-40822 Mettmann (DE); GIESEN, Brigitte, D-40235 Düsseldorf (DE)
(86) Internationale Anmeldenummer: EP9301515
(87) Internationale Veröffentlichungsnummer: WO9400544

(56) Entgegenhaltungen:
- WO-A-91/09009
- FR-A- 2 197 974

## Beschreibung

Die Erfindung betrifft ein granulares Wasch- und Reinigungsmittel, das Aniontenside enthält, die ganz oder zumindest zu einem hohen Anteil aus nachwachsenden Rohstoffen erhalten werden.

Dem Einsatz fettchemischer Tensidverbindungen, die aus nachwachsenden pflanzlichen und/oder tierischen Rohstoffen gewonnen werden und die eine hohe ökologische Verträglichkeit aufweisen, kommt große und dabei stark zunehmende Bedeutung zu. Beispiele für derartige fettchemische Tensidverbindungen mit hoher Umweltverträglichkeit sind die bekannten Fettalkoholsulfate, die durch Sulfatierung von Fettalkoholen pflanzlichen und/oder tierischen Ursprungs mit überwiegend 10 bis 20 C-Atomen im Fettalkoholmolekül und nachfolgende Neutralisation zu wasserlöslichen Salzen, insbesondere den entsprechenden Alkalisalzen, hergestellt werden, sowie die bekannten α-Sulfofettsäurealkylester (Estersulfonate), die durch α-Sulfonierung der Methylester von Fettsäuren pflanzlichen und/oder tierischen Ursprungs mit überwiegend 10 bis 20 C-Atomen im Fettsäuremolekül und nachfolgende Neutralisation zu wasserlöslichen Mono-Salzen, insbesondere den entsprechenden Alkalisalzen, hergestellt werden, und deren durch Hydrolyse erhältlichen Disalze.

Beispiele für weitere fettchemische Tensidverbindungen sind sulfierte Fettsäureglycerinester, beispielsweise sulfierte ungesättigte Fettsäureglycerinester, wie sie in der internationalen Patentanmeldung W0 91/6532 beschrieben sind, oder Sulfierprodukte gesättigter Fettsäureglycerinester, wie sie in der internationalen Patentanmeldung W0 91/9009 beschrieben sind.

Das in heutiger Zeit immer noch wirtschaftlich bedeutendste Aniontensid gehört der Tensidklasse der Alkylbenzolsulfonate an. Ein Nachteil dieser Alkylbenzolsulfonate besteht darin, daß sie aus petrochemischen Grundstoffen gewonnen werden.

Es bestand daher die Aufgabe, ein Wasch- und Reinigungsmittel zu schaffen, das Aniontenside enthält, die entweder vollständig oder doch zu einem hohen Anteil aus nativen, also nachwachsenden fettchemischen Grundstoffen bestehen. Diese Aniontenside sollen in ansonsten üblichen Wasch- und Reinigungsmittelformulierungen Alkylbenzolsulfonate ohne Einbußen in der Waschleistung vollständig oder zumindest teilweise ersetzen können.

Gegenstand der Erfindung ist dementsprechend ein granulares Wasch- und Reinigungsmittel, enthaltend anionische oder anionische und nichtionische Tenside, wobei der Gehalt der Mittel an Tensiden 5 bis 45 Gew.-% beträgt und die Mittel mindestens ein anionisches Tensid, das aus sulfierten Fettsäureglycerinestern besteht, und anorganische Bildersubstanzen ausgewählt aus Zeolithen und kristallinen Schichtsilikaten enthalten.

Unter Fettsäureglycerinestern sind die Mono-, Di- und Triester sowie deren Gemische zu verstehen, wie sie bei der Herstellung durch Veresterung durch ein Monoglycerin mit 1 bis 3 Mol Fettsäure oder bei der Umesterung von Triglyceriden mit 0,3 bis 2 Mol Glycerin erhalten werden. Geht man von Fetten und Ölen, also natürlichen Gemischen unterschiedlicher Fettsäureglycerinester aus, so baut sich deren Fettsäurekomponente üblicherweise teilweise aus gesättigten und teilweise aus ungesättigten Fettsäuren auf. Geeignete sulfierte Fettsäureglycerinester sind beispielsweise die Sulfierprodukte der ungesättigten Fettsäureglycerinester, die auf Basis von Korianderöl, Sonnenblumenöl, Baumwollsaatöl, Olivenöl, Erdnußöl, Leinöl, Fischöl, Schweineschmalz oder ölsäurereichem Rüböl gewonnen werden. Die Sulfierung kann gemäß der internationalen Patentanmeldung W0 91/6532 erfolgen.

Bevorzugte sulfierte Fettsäureglycerinester sind jedoch die Sulfierprodukte von gesättigten Fettsäuren mit 6 bis 22 Kohlenstoffatomen, beispielsweise der Capronsäure, Caprylsäure, Caprinsäure, Myristinsäure, Laurinsäure, Palmitinsäure, Stearinsäure oder Behensäure. Geht man dabei wiederum von Fetten und Ölen, also natürlichen Gemischen unterschiedlicher Fettsäureglycerinester aus, so ist es in diesem Fall erforderlich, die Einsatzprodukte vor der Sulfierung in an sich bekannter Weise mit Wasserstoff weitgehend abzusättigen, d.h. auf Iodzahlen kleiner 5, vorteilhafterweise kleiner 2 zu härten. Typische Beispiele geeigneter Einsatzstoffe sind Palmöl, Palmkernöl, Palmstearin, Olivenöl, Rüböl, Korianderöl, Sonnenblumenöl, Baumwollsaatöl, Erdnußöl, Leinöl, Lardöl oder Schweineschmalz. Aufgrund ihres hohen natürlichen Anteils an gesättigten Fettsäuren hat es sich jedoch als besonders vorteilhaft erwiesen, von Kokosöl, Palmkernöl oder Rindertalg auszugehen. Die Sulfierung der gesättigten Fettsäuren mit 6 bis 22 Kohlenstoffatomen oder der Mischungen aus Fettsäureglycerinestern mit Iodzahlen kleiner 5, die Fettsäuren mit 6 bis 22 Kohlenstoffatomen enthalten, erfolgt vorzugsweise durch Umsetzung mit gasförmigem Schwefeltrioxid und anschließender Neutralisierung mit wäßrigen Basen, wie sie in der internationalen Patentanmeldung WO 91/9009 angegeben ist.

Die Sulfierprodukte stellen ein komplexes Gemisch dar, das Mono-, Di- und Triglyceridsulfonate mit α-ständiger und/oder innenständiger Sulfonsäuregruppierung enthält. Als Nebenprodukte bilden sich sulfonierte Fettsäuresalze, Glyceridsulfate, Glycerinsulfate, Glycerin und Seifen. Geht man bei der Sulfierung von gesättigten Fettsäuren oder gehärteten Fettsäureglycerinestergemischen aus, so kann der Anteil der α-sulfonierten Fettsäure-Disalze je nach Verfahrensführung durchaus bis etwa 60 Gew.-% betragen. Im Rahmen dieser Erfindung wird unter sulfierten Fettsäureglycerinestern jeweils dieses komplexe Reaktionsgemisch, einschließlich der unsulfierten und nicht waschaktiven Bestandteile, jedoch ohne wäßrige Anteile verstanden.

Der Gehalt der granularen Wasch- und Reinigungsmittel an Tensiden insgesamt beträgt vorzugsweise 5 bis 40 Gew.-%. Die granularen Mittel enthalten dabei vorzugsweise 2 bis 25 Gew.-% und insbesondere 5 bis 20 Gew.-% sulfierte Fettsäureglycerinester, wobei sulfierte Fettsäureglycerinester mit Iodzahlen kleiner 5, insbesondere kleiner 2, oder Mischungen aus sulfierten Fettsäureglycerinestern mit Iodzahlen kleiner 5 und sulfierten ungesättigten Fettsäureglycerinestern im Gewichtsverhältnis 10 : 1 bis 1 : 1, insbesondere von 5 : 1 bis 2 : 1, bevorzugt sind. Dabei weisen granulare Mittel, die 0,1 bis 5 Gew.-% sulfierte ungesättigte Fettsäureglycerinester enthalten, in der Anwendung ein geringeres Schaumvolumen auf als herkömmliche granulare Mittel mit üblichen Tensiden.

Als Tenside vom Sulfonat-Typ kommen beispielsweise C₉-C₁₃-Alkylbenzolsulfonate, Olefinsulfonate, d.h. Gemische aus Alken- und Hydroxyalkansulfonaten sowie Disulfonaten, wie man sie beispielsweise aus C₁₂-C₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch Alkansulfonate, die aus C₁₂-C₁₈-Alkanen beispielsweise durch Sulfochlorierung oder Sulfoxidation mit anschließender Hydrolyse bzw. Neutralisation gewonnen werden.

Im Rahmen dieser Erfindung sind dabei Mischungen aus sulfierten Fettsäureglycerinestern und den genannten Sulfonaten bevorzugt, welche zu 10 bis 80 Gew.-%, insbesondere zu 10 bis 50 Gew.-%, jeweils bezogen auf die Aniontensidmischungen, aus sulfierten Fettsäureglycerinestern bestehen, wobei das Waschvermögen gegenüber den rein sulfonathaltigen Aniontensidmischungen nicht signifikant beeinträchtigt wird.

Geeignet sind auch die Ester von α-Sulfofettsäuren (Estersulfonate). Insbesondere kommen hierbei Ester von α-Sulfofettsäuren, die durch α-Sulfonierung der Alkylester von Fettsäuren pflanzlichen und/oder tierischen Ursprungs mit 8 bis 20 C-Atomen im Fettsäuremolekül und nachfolgende Neutralisation zu wasserlöslichen Mono-Salzen hergestellt werden, in Betracht. Vorzugsweise handelt es sich hierbei um die α-sulfonierten Ester der hydrierten Kokos-, Palmkern- oder Talgfettsäuren, wobei auch Sulfonierungsprodukte von ungesättigten Fettsäuren, beispielsweise Ölsäure, in geringen Mengen, vorzugsweise in Mengen nicht oberhalb etwa 2 bis 3 Gew.-%, vorhanden sein können. Insbesondere sind α-Sulfofettsäurealkylester bevorzugt, die eine Alkylkette mit nicht mehr als 4 C-Atomen in der Estergruppe aufweisen, beispielsweise Methylester, Ethylester, Propylester und Butylester. Mit besonderem Vorteil werden die Methylester der α-Sulfofettsäuren (MES) eingesetzt. Weitere geeignete Aniontenside sind die durch Esterspaltung der α-Sulfofettsäurealkylester erhältlichen α-Sulfofettsäuren bzw. ihre Di-Salze. Die Mono-Salze der α-Sulfofettsäurealkylester fallen schon bei ihrer großtechnischen Herstellung als wäßrige Mischung mit begrenzten Mengen an Di-Salzen an. Auch Mischungen von Mono-Salzen und Di-Salzen mit weiteren Tensiden, beispielsweise mit Alkylbenzolsulfonat, sind bevorzugt.

Geeignete Tenside vom Sulfat-Typ sind die Schwefelsäuremonoester aus primären Alkoholen natürlichen und synthetischen Ursprungs, insbesondere aus Fettalkoholen, z.B. aus Talgfettalkohol, Oleylalkohol, Lauryl-, Myristyl-, Cetyl- oder Stearylalkohol, oder den C₁₀-C₂₀-Oxoalkoholen, und diejenigen sekundärer Alkohole dieser Kettenlänge. Auch die Schwefelsäuremonoester der mit 1 bis 6 Mol Ethylenoxid ethoxylierten Alkohole, wie 2-Methyl-verzweigte C₉-C₁₁-Alkohole mit im Durchschnitt 3,5 Mol Ethylenoxid, sind geeignet. Bevorzugte Fettalkylsulfate leiten sich von aus Kokosöl, Palm- und Palmkernöl gewonnenen Fettalkoholgemischen, die zusätzlich noch Anteile an ungesättigten Alkoholen, z.B. an Oleylalkohol, enthalten können, ab. Eine bevorzugte Verwendung finden dabei Gemische, in denen der Anteil der Alkylreste zu 50 bis 70 Gew.-% auf C₁₂, zu 18 bis 30 Gew.-% auf C₁₄, zu 5 bis 15 Gew.-% auf C₁₆, unter 3 Gew.-% auf C₁₀ und unter 10 Gew.-% auf C₁₈ verteilt sind. Der Anteil an Fettalkylsulfaten in den granularen Mitteln beträgt vorzugsweise 2 bis 20 Gew.-% und insbesondere 5 bis 15 Gew.-%.

Ebenso bevorzugte Aniontenside sind die Salze der Alkylsulfobernsteinsäure, die auch als Sulfosuccinate oder als Sulfobernsteinsäureester bezeichnet werden und die Monoester und/oder Diester der Sulfobernsteinsäure mit Alkoholen, vorzugsweise Fettalkoholen und insbesondere ethoxylierten Fettalkoholen darstellen. Bevorzugte Sulfosuccinate enthalten C₈- bis C₁₈-Fettalkoholreste oder Mischungen aus diesen. Insbesondere bevorzugte Sulfosuccinate enthalten einen Fettalkoholrest, der sich von ethoxylierten Fettalkoholen ableitet, die für sich betrachtet nichtionische Tenside darstellen (Beschreibung siehe unten). Dabei sind wiederum Sulfosuccinate, deren Fettalkohol-Reste sich von ethoxylierten Fettalkoholen mit eingeschränkter Homologenverteilung ableiten, besonders bevorzugt.

Bevorzugte granulare Wasch- und Reinigungsmittel enthalten zusätzlich zu den sulfierten Fettsäureglycerinestern als weitere anionische Tenside Alkylbenzolsulfonate und/oder Alkylsulfat, vorzugsweise Fettalkylsulfat, wobei das Gewichtsverhältnis sulfierte Fettsäureglycerinester, insbesondere sulfierte Fettsäureglycerinester mit Iodzahlen kleiner 5, zu Alkylbenzolsulfonat und/oder Alkylsulfat 1 : 9 bis 4 : 1 und insbesondere 2 : 5 bis 2 : 1 beträgt. Insbesondere sind granulare Mittel bevorzugt, die kein Alkylbenzolsulfonat, sondern als anionische Tenside sulfierte Fettsäureglycerinester allein oder in Mischung mit den genannten weiteren Aniontensiden enthalten. In Abhängigkeit von der Rezeptur ist es sogar möglich, daß granulare Wasch- und Reinigungsmittel, welche sulfierte Fettsäureglycerinester mit Iodzahlen kleiner 5 anstelle von Alkylbenzolsulfonat enthalten, gleiche bis bessere Werte bezüglich des Waschvermögens erreichen als ein Mittel, das Alkylbenzolsulfonat enthält.

Als weitere anionische Tenside kommen insbesondere Seifen, vorzugsweise in Mengen von 0,2 bis 8 und insbesondere von 0,5 bis 5 Gew.-% , in Betracht. Geeignet sind gesättigte Fettsäureseifen, wie die Salze der Laurinsäure, Myristinsäure, Palmitinsäure oder Stearinsäure, sowie insbesondere aus natürlichen Fettsäuren, z.B. Kokos-, Palmkern- oder Talgfettsäuren, abgeleitete Seifengemische. Insbesondere sind solche Seifengemische bevorzugt, die zu 50 bis 100 Gew.-% aus gesättigten C₁₂-C₁₈-Fettsäureseifen und zu 0 bis 50 Gew.-% aus Ölsäureseife zusammengesetzt sind.

Die anionischen Tenside können in Form ihrer Natrium-, Kalium- oder Ammoniumsalze sowie als lösliche Salze organischer Basen, wie Mono-, Di- oder Triethanolamin, vorliegen. Vorzugsweise liegen die anionischen Tenside in Form ihrer Natrium- oder Kaliumsalze vor.

In einer weiteren bevorzugten Ausführungsform enthalten die granularen Wasch- und Reinigungsmittel zusätzlich zu den anionischen Tensiden auch nichtionische Tenside, vorzugsweise in Mengen von 1 bis 15 Gew.-% und insbesondere in Mengen von 2 bis 12 Gew.-%.

Als nichtionische Tenside dienen vorzugsweise flüssige ethoxylierte und/oder propoxylierte Alkohole, die sich von primären Alkoholen mit vorzugsweise 8 bis 18 Kohlenstoffatomen und durchschnittlich 1 bis 12 Mol Alkylenoxid ableiten, in denen der Alkoholrest linear oder in 2-Stellung methylverzweigt sein kann, beziehungsweise lineare und methylverzweigte Reste im Gemisch enthalten kann, so wie sie üblicherweise in Oxoalkoholresten vorliegen. Insbesondere sind jedoch lineare Reste aus Alkoholen nativen Ursprungs mit 12 bis 18 Kohlenstoffatomen bevorzugt, wie z.B. aus Kokos-, Talgfett- oder Oleylalkohol. Insbesondere werden C₁₂-C₁₄-Alkohole mit 3 E0 oder 4 E0, C₉-C₁₁-Alkohol mit 7 E0, C₁₃-C₁₅-Alkohole mit 3 E0, 5 E0, 7 E0 oder 8 E0, C₁₂-C₁₈-Alkohole mit 3 E0, 5 E0 oder 7 E0 und Mischungen aus diesen, wie Mischungen aus C₁₂-C₁₄-Alkohol mit 3 E0 und C₁₂-C₁₈-Alkohol mit 5 E0 eingesetzt.

Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeschränkte Homologenverteilung auf (narrow range ethoxylates, NRE). Insbesondere sind Alkoholethoxylate bevorzugt, die durchschnittlich 2 bis 8 Ethylenoxidgruppen aufweisen.

Dabei war es überraschend, daß die aniontensidischen sulfierten Fettsäureglycerinester, insbesondere die sulfierten Fettsäureglycerinester mit Iodzahlen kleiner 5, welche im wesentlichen Fettsäuren mit 8 bis 22 Kohlenstoffatomen enthalten, nicht nur andere herkömmliche Aniontenside wie Alkylbenzolsulfonat mindestens teilweise ersetzen können, ohne daß die Waschleistung der Mittel absinkt, sondern daß dieser Effekt auch auftritt, wenn in Mitteln mit herkömmlichen Aniontensiden wie Alkylbenzolsulfonat und/oder Fettalkylsulfat, welche als nichtionische Tenside herkömmliche ethoxylierte C₈-C₁₈-Alkohole enthalten, letztere mindestens teilweise, beispielsweise um 10 bis 50 Gew.-%, bezogen auf die Niotensidmenge, durch sulfierte Fettsäureglycerinester ersetzt werden.

Außerdem können als weitere nichtionische Tenside auch Alkylglykoside der allgemeinen Formel R0(G)ₓ eingesetzt werden, in der R einen primären geradkettigen oder in 2-Stellung methylverzweigten aliphatischen Rest mit 8 bis 22, vorzugsweise 12 bis 18 C-Atomen bedeutet und G das Symbol ist, das für eine Glykoseeinheit mit 5 oder 6 C-Atomen, vorzugsweise für Glucose, steht. Der Oligomerisierungsgrad x, der die Verteilung von Monoglykosiden und Oligoglykosiden angibt, ist eine beliebige Zahl zwischen 1 und 10; vorzugsweise liegt x bei 1,2 bis 1,4. Der Gehalt der granularen Wasch- und Reinigungsmittel an Alkylglykosiden und insbesondere an Alkylglucosiden beträgt dabei vorzugsweise 0,5 bis 8 Gew.-% und insbesondere 1 bis 5 Gew.-%.

Die erfindungsgemäßen granularen Wasch- und Reinigungsmittel enthalten als weitere Bestandteile vorzugsweise Buildersubstanzen, insbesondere in Mengen von 10 bis 65 Gew.-%, wobei zu beachten ist, daß sie anorganische Bildersubstanzen ausgewählt aus Zeolithen und kristallinen Schichtsilikaten enthalten müssen.

Bevorzugte anorganische Buildersubstanzen sind Zeolithe, kristalline Schichtsilikate und Phosphate, sofern der Einsatz von Phosphaten aus ökologischen Gründen nicht zu beanstanden ist.

Der eingesetzte feinkristalline, synthetische und gebundenes Wasser enthaltende Zeolith ist vorzugsweise Zeolith NaA in Waschmittelqualität. Er kann als sprühgetrocknetes Pulver oder auch als ungetrocknete, von ihrer Herstellung noch feuchte, stabilisierte Suspension zum Einsatz kommen. Für den Fall, daß der Zeolith als Suspension eingesetzt wird, kann diese geringe Zusätze an nichtionischen Tensiden als Stabilisatoren enthalten, beispielsweise 1 bis 3 Gew.-%, bezogen auf Zeolith, an ethoxylierten C₁₂-C₁₈-Fettalkoholen mit 2 bis 5 Ethylenoxidgruppen. Geeignete Zeolithe weisen eine mittlere Teilchengröße von weniger als 10 µm (Volumenverteilung; Meßmethode: Coulter Counter) auf und enthalten vorzugsweise 20 bis 22 Gew.-% an gebundenem Wasser. Der Gehalt der granularen Mittel an Zeolith beträgt vorzugsweise 15 bis 40 Gew.-% und insbesondere 20 bis 35 Gew.-%, (jeweils bezogen auf wasserfreie Aktivsubstanz).

Geeignete Substitute bzw. Teilsubstitute für Phosphate und Zeolithe sind kristalline, schichtförmige Natriumsilikate der allgemeinen Formel NaMSiₓ0₂ₓ₊₁·yH₂0, wobei M Natrium oder Wasserstoff bedeutet, x eine Zahl von 1,9 bis 4 und y eine Zahl von 0 bis 20 ist und bevorzugte Werte für x 2, 3 oder 4 sind. Derartige kristalline Schichtsilikate werden beispielsweise in der europäischen Patentanmeldung 164 514 beschrieben. Bevorzugte kristalline Schichtsilikate der Formel sind solche, in denen M für Natrium steht und x die Werte 2 oder 3 annimmt. Insbesondere sind sowohl β- als auch δ-Natriumdisilikate Na₂Si₂O₅·yH₂0 bevorzugt, wobei β-Natriumdisilikat beispielsweise nach dem Verfahren erhalten werden kann, das in der internationalen Patentanmeldung W091/08171 beschrieben ist.

Brauchbare organische Gerüstsubstanzen sind beispielsweise die bevorzugt in Form ihrer Natriumsalze eingesetzten Polycarbonsäuren, wie Citronensäure, Adipinsäure, Bernsteinsäure, Glutarsäure, Weinsäure, Zukkersäuren, Aminocarbonsäuren, Nitrilotriessigsäure (NTA), sofern ein derartiger Einsatz aus ökologischen Gründen nicht zu beanstanden ist, sowie Mischungen aus diesen. Bevorzugte Salze sind die Salze der Polycarbonsäuren wie Citronensäure, Adipinsäure, Bernsteinsäure, Glutarsäure, Weinsäure und Mischungen aus diesen. Die erfindungsgemäßen granularen Wasch- und Reinigungsmittel enthalten die genannten Polycarboxylate vorzugsweise in Mengen von 0,5 bis 25 Gew.-%, insbesondere in Mengen von 1 bis 20 Gew.-% und mit besonderen Vorteilen in Mengen von 5 bis 15 Gew.-%, wobei der Gehalt der Mittel an Zeolith vorzugsweise bei etwa 20 bis 35 Gew.-% und insbesondere bei etwa 20 bis 32 Gew.-% (jeweils bezogen auf wasserfreie Aktivsubstanz) liegt.

Geeignete polymere Polycarboxylate sind beispielsweise die Natriumsalze der Polyacrylsäure oder der Polymethacrylsäure, beispielsweise solche mit einer relativen Molekülmasse von 800 bis 150000 (auf Säure bezogen). Geeignete copolymere Polycarboxylate sind insbesondere solche der Acrylsäure mit Methacrylsäure und der Acrylsäure oder Methacrylsäure mit Maleinsäure. Als besonders geeignet haben sich Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im allgemeinen 5000 bis 200000, vorzugsweise 10000 bis 120000 und insbesondere 50000 bis 100000.

Der Gehalt der Mittel an (co-)polymeren Polycarboxylaten beträgt vorzugsweise 1 bis 8 Gew.-%.

Weitere geeignete Buildersubstanzen sind Polyacetale, welche durch Umsetzung von Dialdehyden mit Polyolcarbonsäuren, welche 5 bis 7 C-Atome und mindestens 3 Hydroxylgruppen aufweisen, beispielsweise wie in der europäischen Patentanmeldung 280 223 beschrieben erhalten werden können. Bevorzugte Polyacetale werden aus Dialdehyden wie Glyoxal, Glutaraldehyd, Terephthalaldehyd sowie deren Gemischen und aus Polyolcarbonsäuren wie Gluconsäure und/oder Glucoheptonsäure erhalten.

Weitere geeignete Inhaltsstoffe der granularen Mittel sind wasserlösliche anorganische Salze wie Bicarbonate, Carbonate, amorphe oder kristalline Silikate oder Mischungen aus diesen; insbesondere werden Alkalicarbonat und Alkalisilikat, vor allem Natriumsilikat mit einem molaren Verhältnis Na₂O : SiO₂ von 1 : 1 bis 1 : 4,5, vorzugsweise von 1 : 2 bis 1 : 3,5, eingesetzt. Der Gehalt der Mittel an Natriumcarbonat beträgt dabei vorzugsweise bis zu 20 Gew.-%, vorteilhafterweise zwischen 2 und 15 Gew.-%. Der Gehalt der Mittel an Natriumsilikat beträgt im allgemeinen bis zu 10 Gew.-%, vorzugsweise zwischen 2 und 8 Gew.-% und insbesondere 2 bis 5 Gew.-%.

Zu den sonstigen Bestandteilen der granularen Mittel zählen Bleichmittel und Bleichaktivatoren, Vergrauungsinhibitoren (Schmutzträger), Schauminhibitoren, optische Aufheller, Enzyme, textilweichmachende Stoffe, Farb- und Duftstoffe, Löslichkeitsverbesserer wie herkömmliche Hydrotrope oder Polyalkylenglykole, beispielsweise Polyethylenglykole, sowie Neutralsalze wie Sulfate und Chloride in Form ihrer Natrium- oder Kaliumsalze.

Unter den als Bleichmittel dienenden, in Wasser H₂O₂ liefernden Verbindungen haben das Natriumperborattetrahydrat und das Natriumperboratmonohydrat besondere Bedeutung. Weitere brauchbare Bleichmittel sind beispielsweise Natriumpercarbonat, Peroxypyrophosphate, Citratperhydrate sowie H₂O₂ liefernde persaure Salze oder Persäuren, wie Perbenzoate, Peroxophthalate, Diperazelainsäure oder Diperdodecandisäure. Der Gehalt der Mittel an Bleichmitteln beträgt vorzugsweise 5 bis 25 Gew.-% und insbesondere 10 bis 20 Gew.-%, wobei vorteilhafterweise Perboratmonohydrat eingesetzt wird.

Um beim Waschen bei Temperaturen von 60 °C und darunter eine verbesserte Bleichwirkung zu erreichen, können Bleichaktivatoren in die Präparate eingearbeitet werden. Beispiele hierfür sind mit H₂O₂ organische Persäuren bildende N-Acyl- bzw. O-Acyl-Verbindungen, vorzugsweise N,N'-tetraacylierte Diamine, ferner Carbonsäureanhydride und Ester von Polyolen wie Glucosepentaacetat. Der Gehalt der bleichmittelhaltigen Mittel an Bleichaktivatoren liegt in dem üblichen Bereich, vorzugsweise zwischen 1 und 10 Gew.-% und insbesondere zwischen 3 und 8 Gew.-%. Besonders bevorzugte Bleichaktivatoren sind N,N,N',N'-Tetraacetylethylendiamin und 1,5-Diacetyl-2,4-dioxo-hexahydro-1,3,5-triazin.

Vergrauungsinhibitoren haben die Aufgabe, den von der Faser. abgelösten Schmutz in der Flotte suspendiert zu halten und so das Vergrauen zu verhindern. Hierzu sind wasserlösliche Kolloide meist organischer Natur geeignet, beispielsweise die wasserlöslichen Salze polymerer Carbonsäuren, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche, saure Gruppen enthaltende Polyamide sind für diesen Zweck geeignet. Weiterhin lassen sich lösliche Stärkepräparate und andere als die obengenannten Stärkeprodukte verwenden, z.B. abgebaute Stärke, Aldehydstärken usw.. Auch Polyvinylpyrrolidon ist brauchbar. Bevorzugt werden jedoch Carboxymethylcellulose (Na-Salz), Methylcellulose, Hydroxyalkylcellulose und Mischether, wie Methylhydroxyethylcellulose, und deren Gemische sowie Polyvinylpyrrolidon, beispielsweise in Mengen von 0,1 bis 5 Gew.-%, bezogen auf die Mittel, eingesetzt.

Das Schäumvermögen der Tenside läßt sich durch Kombination geeigneter Tensidtypen steigern oder verringern; eine Verringerung läßt sich ebenfalls durch Zusätze nichttensidartiger Substanzen erreichen. Ein verringertes Schäumvermögen, das beim Arbeiten in Maschinen erwünscht ist, erreicht man vielfach durch Kombination verschiedener Tensidtypen, z.B. von Sulfaten und/oder Sulfonaten mit nichtionischen Tensiden und/oder mit Seifen bzw. wie angegeben durch den Einsatz sulfierter ungesättigter Fettsäureglycerinester. Bei Seifen steigt die schaumdämpfende Wirkung mit dem Sättigungsgrad und der C-Zahl des Fettsäuresalzes an. Als schauminhibierende Seifen eignen sich daher solche Seifen natürlicher oder synthetischer Herkunft, die einen hohen Anteil an C₁₈-C₂₄-Fettsäuren aufweisen. Geeignete nichttensidartige Schauminhibitoren sind beispielsweise Organopolysiloxane und deren Gemische mit mikrofeiner, ggf. silanierter Kieselsäure sowie Paraffine, Wachse, Mikrokristallinwachse und deren Gemische mit silanierter Kieselsäure. Mit Vorteil werden auch Gemische aus verschiedenen Schauminhibitoren verwendet, z.B. solche aus Silikonen, Paraffinen oder Wachsen. Vorzugsweise sind die Schauminhibitoren an eine granulare, in Wasser lösliche bzw. dispergierbare Trägersubstanz gebunden.

Als Enzyme kommen solche aus der Klasse der Proteasen, Lipasen, Amylasen, Cellulasen bzw. deren Gemische in Frage. Besonders gut geeignet sind aus Bakterienstämmen oder Pilzen, wie Bacillus subtilis, Bacillus licheniformis und Streptomyces griseus gewonnene enzymatische Wirkstoffe. Vorzugsweise werden Proteasen vom Subtilisin-Typ und insbesondere Proteasen, die aus Bacillus lentus gewonnen werden, eingesetzt. Ihr Anteil kann etwa 0,2 bis etwa 2 Gew.-% betragen. Die Enzyme können an Trägerstoffen adsorbiert und/oder in Hüllsubstanzen eingebettet sein, um sie gegen vorzeitige Zersetzung zu schützen.

Als Stabilisatoren insbesondere für Perverbindungen und Enzyme kommen die Salze von Polyphosphonsäuren, insbesondere 1-Hydroxyethan-1,1-diphosphonsäure (HEDP) in Betracht. Die Salze der Polyphosphonsäuren werden dabei üblicherweise in Mengen von 0,1 bis 2,5 Gew.-%, vorzugsweise bis 1,5 Gew.-%, eingesetzt.

Zusätzlich können die Mittel weitere Enzymstabilisatoren enthalten. Beispielsweise können 0,5 bis 1 Gew.-% Natriumformiat eingesetzt werden. Möglich ist auch der Einsatz von Proteasen, die mit löslichen Calciumsalzen und einem Calciumgehalt von vorzugsweise etwa 1,2-Gew.-%, bezogen auf das Enzym, stabilisiert sind. Besonders vorteilhaft ist jedoch der Einsatz von Borverbindungen, beispielsweise von Borsäure, Boroxid, Borax und anderen Alkalimetallboraten wie den Salzen der Orthoborsäure (H₃BO₃), der Metaborsäure (HBO₂) und der Pyroborsäure (Tetraborsäure H₂B₄O₇).

Die Mittel können als optische Aufheller Derivate der Diaminostilbendisulfonsäure bzw. deren Alkalimetallsalze enthalten. Geeignet sind z.B. Salze der 4,4'-Bis(2-anilino-4-morpholino-1,3,5-triazin-6-yl-amino)stilben-2,2'-disulfonsäure oder gleichartig aufgebaute Verbindungen, die anstelle der Morpholino-Gruppe eine Diethanolaminogruppe, eine Methylaminogruppe, eine Anilinogruppe oder eine 2-Methoxyethylaminogruppe tragen. Weiterhin können Aufheller vom Typ des substituierten 4,4'-Distyryl-di-phenyls anwesend sein, z.B. die Verbindung 4,4'-Bis(4-chlor-3-sulfostyryl)-diphenyl. Auch Gemische der vorgenannten Aufheller können verwendet werden.

Es wurde außerdem gefunden, daß einheitlich weiße Granulate erhalten werden, wenn die Mittel außer den üblichen Aufhellern in üblichen Mengen, beispielsweise zwischen 0,1 und 0,5 Gew.-%, vorzugsweise zwischen 0,1 und 0,3 Gew.-%, auch geringe Mengen, beispielsweise 10⁻⁶ bis 10⁻³ Gew.-%, vorzugsweise um 10⁻⁵ Gew.-%, eines blauen Farbstoffs enthält. Ein besonders bevorzugter Farbstoff ist Tinolux^{(R)} (Handelsprodukt der Ciba-Geigy).

Die erfindungsgemäßen granularen Wasch- und Reinigungsmittel können ein Schüttgewicht zwischen etwa 300 und 1100 g/l aufweisen. Dabei werden Granulate bevorzugt, die ein Schüttgewicht zwischen 600 und 1100 g/l aufweisen.

Die granularen Wasch- und Reinigungsmittel können nach jedem der bekannten Verfahren hergestellt werden. So ist es zum Beispiel möglich, daß die Granulate durch Sprühtrocknung einer wäßrigen Aufschlämmung und gegebenenfalls anschließende Zumischung von temperaturempfindlichen Komponenten hergestellt werden. Ebenso ist es möglich, daß die granularen Wasch- und Reinigungsmittel nach einem der bekannten Granulier- oder Extrudierverfahren hergestellt werden. In einer besonders bevorzugten Ausführungsform der Erfindung werden die Granulate nach einem Extrudierverfahren hergestellt, das in der internationalen Patentanmeldung WO 91/2047 beschrieben wird.

In einer weiteren Ausführungsform der Erfindung werden die granularen Wasch- und Reinigungsmittel dadurch hergestellt, daß die sulfierten Fettsäureglycerinester in Form eines sprühgetrockneten oder granulierten Compounds als Zumischkomponente zu anderen granularen Bestandteilen von Wasch- und Reinigungsmitteln eingesetzt werden.

### Beispiele

Herstellung von sulfierten gesättigten Fettsäureglycerinestern mit Iodzahlen kleiner 5.

In einem kontinuierlich arbeitenden Fallfilmreaktor (Länge 120 cm, Querschnitt 1 cm, Eduktdurchsatz 600 g/h) mit Mantelkühlung und seitlicher SO₃-Begasung wurden etwa 5 Mol eines Fettsäureglycerinesters mit einer Iodzahl kleiner 5 (siehe Tabelle 1) bei 80 °C mit etwa 15 Mol gasförmigem Schwefeltrioxid zur Reaktion gebracht. Der Fettsäureglycerinester wurde dabei über eine Düse mit einer Öffnung von 0,2 cm derartig in den Reaktor gesprüht, daß das Edukt entlang der Rohrwandung einen kontinuierlichen feinen Film mit einer Schichtdicke von weniger als 0,1 cm bildete. Das Schwefeltrioxid wurde durch Erhitzen aus einer entsprechenden Menge 65 Gew.-%igen Oleums ausgetrieben, mit Stickstoff auf eine Konzentration von 2 Vol.-% verdünnt und am Reaktorkopf seitlich eingeblasen. Das rohe Sulfierprodukt wurde nach Verlassen des Sulfierreaktors über 30 Minuten einer Nachreaktion bei 80 °C unterworfen. Anschließend wurde das saure Sulfierprodukt kontinuierlich mit wäßriger, 25 Gew.-%iger Natronlauge auf pH 6,5 bis 7,5 neutralisiert.

**Tabelle 1:**

| Durchschnittliche Zusammensetzung der eingesetzten Fettsäureglycerinester nach Härtung Angaben in Gew.-% | | |
|---|---|---|
| Fettsäure | HK | HPK |
| Capronsäure | 1 | 1 |
| Caprylsäure | 8 | 4 |
| Caprinsäure | 7 | 5 |
| Laurinsäure | 48 | 50 |
| Myristinsäure | 17 | 15 |
| Palmitinsäure | 9 | 7 |
| Stearinsäure | 10 | 18 |
| | | |
| Iodzahl | 2 | 2 |
| Legende: HK = Gehärtetes Kokosöl HPK = Gehärtetes Palmkernöl | | |

Die nachfolgenden Beispiele beschreiben die zur Prüfung des Waschvermögens der erfindungsgemäßen Waschmittel in einer Haushaltswaschmaschine (Typ: Miele W 717) unter folgenden Bedingungen durchgeführten Versuche:
- Waschprogramm:: Buntwaschprogramm (ohne Vorwäsche) bei 30 °C, 40 °C oder 60 °C
- Dosierung:: 80 g, 100 g oder 120 g pro Maschine
- Wasserhärte:: 16 °d
- Textilproben:: 3,5 kg saubere Füllwäsche (normale Haushaltswäsche)
- Bestimmungen:: 3fach
- Meßtechnische Bedingungen::
- künstliche Anschmutzungen:: RFC 3/24 (465 nm, Ausblendung des Aufheller-Effektes)
- natürliche Anschmutzungen:: Lange-Gerät (Y-Filter)
Remissionsunterschiede von 2 % und mehr sind als signifikant anzusehen.

Die Anschmutzungen waren:
- SW-B: Staub-Wollfett auf Baumwolle
- SH-B: Staub-Hautfett auf Baumwolle
- SH-BV: Staub-Hautfett auf veredelter Baumwolle
- SH-P: Staub-Hautfett auf Polyester
- SH-PBV: Staub-Hautfett auf einem Gemisch aus Polyester und veredelter Baumwolle
- R-BV: Rotwein auf veredelter Baumwolle
- T-BV: Tee auf veredelter Baumwolle
- MU-PBV: Make-up auf einem Gemisch aus Polyester und veredelter Baumwolle

Die Zusammensetzungen der Grundmittel W1 und W2 lauteten (Angaben jeweils in Gew.-%):

Die Mittel bestanden aus sprühgetrockneten Granulaten, die mit ethoxyliertem C₁₂-C₁₈-Fettalkohol besprüht und denen die temperaturempfindlichen Bestandteile nachträglich zugemischt waren. Das Schüttgewicht betrug 650 g/l bzw. 670 g/l.

Als "Aniontenside" wurden eingesetzt:
- W1/V , W2/V: C₉-C₁₃-Alkylbenzolsulfonat, Natriumsalz
- W1/1 , W2/1: sulfiertes HK
- W1/2 , W2/2: sulfiertes HPK
- W1/3: Mischung aus sulfiertem HK und Talgfettalkoholsulfat in einem Gewichtsverhältnis von 1 : 1
- W1/4: Mischung aus sulfiertem HPK und Talgfettalkoholsulfat in einem Gewichtsverhältnis von 1 : 1

### Beispiel 1: Prüfung von W1, Dosierung 80 g

Die Versuche wurden bei 30 °C (Tabelle 2), 40 °C (Tabelle 3), und 60 °C (Tabelle 4) durchgeführt.

**Tabelle 2:**

| T = 30 °C | | | |
|---|---|---|---|
| Mittel | % Remission bei Anschmutzungen | | |
| | SW-B | T-BV | MU-BV |
| W1/V | 70,5 | 59,6 | 69,8 |
| W1/3 | 69,8 | 59,3 | 69,9 |
| W1/4 | 70,2 | 58,8 | 69,4 |

**Tabelle 3:**

| T = 40 °C | | | | | | | |
|---|---|---|---|---|---|---|---|
| Mittel | % Remission bei Anschmutzungen | | | | | | |
| | SW-B | SH-BV | SH-PBV | SH-P | R-BV | T-BV | MU-PBV |
| W1/V | 71,6 | 77,4 | 69,7 | 74,6 | 54,1 | 63,7 | 70,4 |
| W1/1 | 70,7 | 78,6 | 68,6 | 75,9 | 54,1 | --- | 70,3 |
| W1/2 | 69,9 | 79,1 | 68,1 | --- | --- | --- | 70,8 |
| W1/3 | 72,8 | 78,9 | 68,6 | 75,8 | 54,9 | 63,8 | 71,3 |
| W1/4 | 72,1 | 79,1 | 70,3 | 74,4 | 54,3 | 63,9 | 73,7 |

**Tabelle 4:**

| T = 60 °C | | | | | | | |
|---|---|---|---|---|---|---|---|
| Mittel | % Remission bei Anschmutzungen | | | | | | |
| | SW-B | SH-BV | SH-PBV | SH-P | R-BV | T-BV | MU-PBV |
| W1/V | 75,6 | 80,8 | 70,1 | 77,1 | 60,2 | 68,3 | 72,7 |
| W1/1 | 76,7 | 81,5 | 73,9 | 76,8 | 63,7 | 72,1 | 74,4 |
| W1/2 | 76,4 | 80,8 | 71,7 | --- | 62,8 | 70,6 | 75,9 |
| W1/3 | 76,9 | 79,7 | 72,6 | 77,1 | 64,8 | 71,8 | 74,7 |
| W1/4 | 76,1 | 79,3 | 72,7 | --- | 64,9 | 71,3 | 74,8 |

### Beispiel 2: Prüfung von W1, Dosierung 120 g

Die Versuche wurden gemäß Beispiel 1 wiederholt.

**Tabelle 5:**

| T = 30 °C | |
|---|---|
| Mittel | % Remission bei Anschmutzung |
| | SH-PBV |
| W1/V | 69,8 |
| W1/1 | 69,2 |
| W1/3 | 68,9 |

**Tabelle 6:**

| T = 40 °C | | | | | | |
|---|---|---|---|---|---|---|
| Mittel | % Remission bei Anschmutzung | | | | | |
| | SH-BV | SH-PBV | SH-P | R-BV | T-BV | MU-PBV |
| W1/V | 80,9 | 72,6 | 76,1 | 54,9 | 65,6 | 72,9 |
| W1/1 | 82,4 | 74,7 | 76,2 | 58,6 | 67,3 | 73,9 |
| W1/2 | 79,3 | --- | --- | 53,7 | --- | 71,9 |
| W1/3 | 81,7 | 73,3 | --- | 58,4 | 67,1 | 73,6 |
| W1/4 | 81,3 | 72,6 | --- | 58,2 | 67,8 | 74,7 |

**Tabelle 7:**

| T = 60 °C | | | | | |
|---|---|---|---|---|---|
| Mittel | % Remission bei Anschmutzung | | | | |
| | SW-B | SH-BV | SH-PBV | SH-P | MU-PBV |
| W1/V | 77,9 | 83,4 | 75,1 | 77,3 | 75,8 |
| W1/1 | 80,6 | 84,1 | 77,2 | 76,9 | 76,8 |
| W1/2 | 78,4 | 83,6 | 74,7 | 75,6 | 76,1 |
| W1/3 | 78,4 | 82,8 | --- | --- | 75,2 |
| W1/4 | 78,6 | 82,8 | --- | --- | 76,1 |

### Beispiel 3: Prüfung von W2

Die Ergebnisse der Versuche bei 40 °C und einer Dosierung von 100 g sind in der Tabelle 8 zusammengefaßt.

**Tabelle 8:**

| Mittel | % Remission bei Anschmutzung | | | | | | |
|---|---|---|---|---|---|---|---|
| | SW-B | SH-B | SH-PBV | SH-P | R-BV | T-BV | MU-PBV |
| W2/V | 56,0 | 67,1 | 66,7 | 72,8 | 55,7 | 65,1 | 65,5 |
| W2/1 | 56,7 | 67,3 | 65,9 | 72,5 | 53,9 | 64,4 | 63,8 |
| W2/2 | 58,1 | --- | --- | --- | 54,7 | 65,9 | 64,1 |

## Patentansprüche

1. Granulares Wasch- und Reinigungsmittel, enthaltend anionische oder anionische und nichtionische Tenside, dadurch gekennzeichnet, daß der Gehalt der Mittel an Tensiden 5 bis 45 Gew.-% beträgt, wobei die Mittel mindestens ein anionisches Tensid, das aus sulfierten Fettsäureglycerinestern besteht, und anorganische Buildersubstanzen ausgewählt aus Zeolithen und kristallinen Schichtsilikaten enthalten.

2. Granulat nach Anspruch 1, dadurch gekennzeichnet, daß es sulfierte Fettsäureglycerinester enthält, die aus Fettsäureglycerinestern mit Iodzahlen kleiner 5, vorzugsweise aus Mono-, Di- und Triglyceriden oder deren Mischungen mit Iodzahlen kleiner 5, die Fettsäuren mit 6 bis 22 Kohlenstoffatomen enthalten, durch Umsetzung mit gasförmigem Schwefeltrioxid und anschließender Neutralisierung mit wäßrigen Basen erhalten werden.

3. Granulat nach Anspruch 1 oder 2, dadurch gekennzeichnet, daß der Gehalt der Mittel an Tensiden 5 bis 40 Gew.-% und der Gehalt an Buildersubstanzen 10 bis 65 Gew.-% beträgt, wobei die Mittel 2 bis 25 Gew.-% sulfierte Fettsäureglycerinester, 1 bis 15 Gew.-% Niotenside und als Buildersubstanz Zeolith enthalten.

4. Granulat nach einem der Ansprüche 1 bis 3, dadurch gekennzeichnet, daß als nichtionische Tenside ethoxylierte Fettalkohole und/oder Alkylglykoside eingesetzt werden, wobei der Gehalt der Mittel an sulfierten Fettsäureglycerinestern vorzugsweise 5 bis 20 Gew.-% und an nichtionischen Tensiden vorzugsweise 2 bis 12 Gew.-% beträgt.

5. Granulat nach einem der Ansprüche 1 bis 4, dadurch gekennzeichnet, daß es weitere anionische Tenside aus der Gruppe der Sulfonate, Sulfate und Seifen enthält.

6. Granulat nach Anspruch 5, dadurch gekennzeichnet, daß es als weitere anionische Tenside Alkylbenzolsulfonat und/oder Alkylsulfat, vorzugsweise Fettalkylsulfat, enthält, wobei das Gewichtsverhältnis sulfierte Fettsäureglycerinester zu Alkylbenzolsulfonat und/oder Alkylsulfat 1 : 9 bis 4 : 1 und insbesondere 2 : 5 bis 2 : 1 beträgt.

7. Granulat nach einem der Ansprüche 1 oder 6, dadurch gekennzeichnet, daß es frei von Alkylbenzolsulfonaten ist.

8. Granulat nach einem der Ansprüche 1 bis 7, dadurch gekennzeichnet, daß es einen Gehalt an Zeolith von 15 bis 40 Gew.-% (bezogen auf wasserfreie Aktivsubstanz) enthält.

9. Granulat nach einem der Ansprüche 1 bis 8, dadurch gekennzeichnet, daß es als organische Buildersubstanzen Polycarboxylate, vorzugsweise Citrat, Succinat, Tartrat, Glutarat, Adipat oder Mischungen aus diesen in Mengen von 0,5 bis 25 Gew.-%, vorzugsweise von 1 bis 20 Gew.-% und insbesondere von 5 bis 15 Gew.-% enthält.

10. Granulat nach einem der Ansprüche 1 bis 9, dadurch gekennzeichnet, daß es eine Mischung aus sulfierten Fettsäureglycerinestern mit Iodzahlen kleiner 5 und sulfierten ungesättigten Fettsäureglycerinestern im Gewichtsverhältnis 10 : 1 bis 1 : 1, vorzugsweise von 5 : 1 bis 2 : 1, enthält.

11. Granulat nach einem der Ansprüche 1 bis 10, dadurch gekennzeichnet, daß es ein Schüttgewicht zwischen 600 und 1100 g/l aufweist.

12. Verfahren zur Herstellung eines granularen Wasch- und Reinigungsmittels gemäß einem der Ansprüche 1 bis 11, dadurch gekennzeichnet, daß das Granulat durch Sprühtrocknung hergestellt wird.

13. Verfahren zur Herstellung eines granularen Wasch- und Reinigungsmittels gemäß einem der Ansprüche 1 bis 11, dadurch gekennzeichnet, daß das Granulat durch ein Granulier- oder Extrudierverfahren hergestellt wird.

14. Verfahren zur Herstellung eines granularen Wasch- und Reingungsmittels gemäß einem der Ansprüche 1 bis 11, dadurch gekennzeichnet, daß die sulfierten Fettsäureglycerinester in Form eines sprühgetrockneten oder granulierten Compounds als Zumischkomponente zu anderen granularen Bestandteilen von Wasch- und Reinigungsmitteln eingesetzt werden.

## Claims

1. A granular detergent containing anionic or anionic and nonionic surfactants, characterized in that the surfactant content of the detergent is 5 to 45% by weight, the detergent containing at least one anionic surfactant consisting of sulfonated fatty acid glycerol esters and inorganic builders selected from zeolites and crystalline layer silicates.

2. A granular detergent as claimed in claim 1, characterized in that it contains sulfonated fatty acid glycerol esters obtained from fatty acid glycerol esters with iodine values below 5, preferably from mono-, di- and triglycerides or mixtures thereof with iodine values below 5 which contain C₆₋₂₂ fatty acids, by reaction with gaseous sulfur trioxide and subsequent neutralization with aqueous bases.

3. A granular detergent as claimed in claim 1 or 2, characterized in that the surfactant content of the detergent is 5 to 40% by weight and the builder content 10 to 65% by weight, the detergent containing 2 to 25% by weight of sulfonated fatty acid glycerol esters, 1 to 15% by weight of nonionic surfactants and zeolite as builder.

4. A granular detergent as claimed in any of claims 1 to 3, characterized in that ethoxylated fatty alcohols and/or alkyl glycosides are used as nonionic surfactants, the content of sulfonated fatty acid glycerol esters in the detergent preferably being 5 to 20% by weight and the content of nonionic surfactants preferably being 2 to 12% by weight.

5. A granular detergent as claimed in any of claims 1 to 4, characterized in that it contains other anionic surfactants from the group of sulfonates, sulfates and soaps.

6. A granular detergent as claimed in claim 5, characterized in that it contains alkyl benzenesulfonate and/or alkyl sulfate, preferably fatty alkyl sulfate, as further anionic surfactants, the ratio by weight of sulfonated fatty acid glycerol ester to alkyl benzenesulfonate and/or alkyl sulfate being 1:9 to 4:1 and, more particularly, 2:5 to 2:1.

7. A granular detergent as claimed in claim 1 or 6, characterized in that it is free from alkyl benzenesulfonates.

8. A granular detergent as claimed in any of claims 1 to 7, characterized in that it has a zeolite content of 15 to 40% by weight (based on anhydrous active substance).

9. A granular detergent as claimed in any of claims 1 to 8, characterized in that it contains polycarboxylates, preferably citrate, succinate, tartrate, glutarate, adipate or mixtures thereof in quantities of 0.5 to 25% by weight, preferably 1 to 20% by weight and more preferably 5 to 15% by weight as organic builders.

10. A granular detergent as claimed in any of claims 1 to 9, characterized in that it contains a mixture of sulfonated fatty acid glycerol esters with iodine values below 5 and sulfonated unsaturated fatty acid glycerol esters in a ratio by weight of 10:1 to 1:1 and preferably 5:1 to 2:1.

11. A granular detergent as claimed in any of claims 1 to 10, characterized in that it has an apparent density of 600 to 1,100 g/l.

12. A process for the production of the granular detergent claimed in any of claims 1 to 11, characterized in that the granules are produced by spray drying.

13. A process for the production of the granular detergent claimed in any of claims 1 to 11, characterized in that the granules are produced by a granulation or extrusion process.

14. A process for the production of the granular detergent claimed in any of claims 1 to 11, characterized in that the sulfonated fatty acid glycerol esters are used in the form of a spray-dried or granulated compound designed for mixing with other granular constituents of detergents.

## Revendications

1. Granulé de lavage et de nettoyage, contenant des tensioactifs anioniques ou anioniques et non ioniques, caractérisé en ce que la concentration des granulés en tensioactifs est comprise entre 5 et 45 % en poids, les granulés contenant au moins un surfactif anionique, qui est constitué de glycérides d'acides gras sulfurisés, ainsi que des substances adjuvantes inorganiques sélectionnées parmi les zéolithes et les silicates stratifiés cristallins.

2. Granulé selon la revendication 1, caractérisé en ce qu'il renferme des glycérides d'acides gras sulfurisés, qui sont obtenus à partir de glycérides d'acides gras présentant un indice d'iode inférieur à 5, de préférence à partir de mono-, de di- et de triglycérides ou de mélanges de ceux-ci avec un indice d'iode inférieur à 5, qui renferment des acides gras comportant 6 à 22 atomes de carbone, par mise en réaction avec du trioxyde de soufre gazeux, suivie de neutralisation par des bases aqueuses.

3. Granulé selon la revendication 1 ou 2, caractérisé en ce que la concentration du produit en tensioactifs atteint 5 à 40 % en poids et le contenu en substances adjuvantes est compris entre 10 et 65 % en poids, les granulés renfermant 2 à 25 % en poids de glycérides d'acides gras sulfurisés, 1 à 15 % en poids de tensioactifs non ioniques et comme substance adjuvante, de la zéolithe.

4. Granulé selon une des revendications 1 à 3, caractérisé en ce que l'on met en oeuvre comme tensioactifs non ioniques, des alcools gras éthoxylés et/ou des alkylglycosides, la concentration des granulés en glycérides d'acides gras sulfurisés atteignant de préférence 5 à 20 % en poids et en tensioactifs non ioniques, de préférence 2 à 12 % en poids.

5. Granulé selon une des revendications 1 à 4, caractérisé en ce qu'il renferme d'autres surfactifs anioniques appartenant au groupe des sulfonates, sulfates et savons.

6. Granulé selon la revendication 5, caractérisé en ce qu'il renferme comme autres surfactifs anioniques, de l'alkylbenzènesulfonate et/ou de l'alkylsulfate, de préférence de l'alkylsulfate gras, le rapport pondéral entre les glycérides d'acides gras sulfurisés et l'alkylbenzènesulfonate et/ou l'alkylsulfate atteignant 1:9 à 4:1 et, en particulier, 2:5 à 2:1.

7. Granulé selon une des revendications 1 ou 6, caractérisé en ce qu'il est exempt d'alkylbenzènesulfonates.

8. Granulé selon une des revendications 1 à 7, caractérisé en ce qu'il présente une concentration en zéolithe de 15 à 40 % en poids (par rapport à la substance active anhydre).

9. Granulé selon une des revendications 1 à 8, caractérisé en ce qu'il renferme comme substances adjuvantes organiques, des polycarboxylates, de préférence du citrate, du succinate, du tartrate, du glutarate, de l'adipate ou des mélanges de ceux-ci en proportions de 0,5 à 25 % en poids, de préférence de 1 à 20 % en poids et, en particulier, de 5 à 15 % en poids.

10. Granulé selon une des revendications 1 à 9, caractérisé en ce qu'il renferme un mélange de glycérides d'acides gras sulfurisés présentant un indice d'iode inférieur à 5 et de glycérides d'acides gras insaturés sulfurisés, dans un rapport pondéral de 10:1 à 1:1, de préférence de 5:1 à 2:1.

11. Granulé selon une des revendications 1 à 10, caractérisé en ce qu'il possède une densité en vrac située entre 600 et 1100 g/l.

12. Procédé de fabrication d'un granulé de lavage et de nettoyage selon une des revendications 1 à 11, caractérisé en ce que le granulé est fabriqué par séchage par pulvérisation.

13. Procédé de fabrication d'un granulé de lavage et de nettoyage selon une des revendications 1 à 11, caractérisé en ce que le granulé est fabriqué par un procédé de granulation ou d'extrusion.

14. Procédé de fabrication d'un granulé de lavage et de nettoyage selon une des revendications 1 à 11, caractérisé en ce que les glycérides d'acides gras sulfurisés sont mis en oeuvre sous la forme d'un compound séché par pulvérisation ou granulé, comme composant d'addition à d'autres constituants granulaires de produits de lavage et de nettoyage.
